# FASCICULE DE BREVET EUROPEEN

(11) **EP 4 251 857 B1**
(45) Date de publication et mention de la délivrance du brevet: **22.01.2025**
(21) Numéro de dépôt: 21819935.4
(22) Date de dépôt: 17.11.2021
(51) Int. Cl.: F01D 9/04, F01D 25/30, F01D 9/06

(54) **CARTER COMPRENANT DES RAIDISSEURS INTERNES**
GEHÄUSE MIT INNEREN VERSTEIFUNGEN
CASE COMPRISING INTERNAL STIFFENERS

(30) Priorité: 27.11.2020 FR 2012279
(43) Date de publication de la demande: 04.10.2023
(73) Titulaire: SAFRAN AIRCRAFT ENGINES, 75015 Paris (FR)
(72) Inventeur: DUVAL, Sylvain Yves Jean, 77550 MOISSY-CRAMAYEL (FR); GENILIER, Arnaud Lasantha, 77550 MOISSY-CRAMAYEL (FR); RENON, Olivier, 77550 MOISSY-CRAMAYEL (FR)
(74) Mandataire: Regimbeau
(86) Numéro de dépôt international: PCT/FR2021/052027
(87) Numéro de publication internationale: WO 2022/112685

(56) Documents cités:
- EP-A1- 2 003 293
- EP-A1- 3 705 686
- EP-B1- 1 447 543
- FR-A1- 3 050 229
- GB-A- 2 402 717
- US-A1- 2013 064 647

## Description

### DOMAINE TECHNIQUE GENERAL

L'invention concerne un carter de turbomachine et notamment un carter d'échappement de turbomachine.

### ETAT DE LA TECHNIQUE

Le carter d'échappement est une pièce structurale d'une turbomachine disposée en sortie d'une turbine, la sortie comprenant une tuyère d'éjection des gaz.

Le carter comprend classiquement un moyeu, une virole extérieure et des bras radiaux disposés de manière circonférentielle entre le moyeu et la virole externe. Le document EP 2 003 293 A1 divulgue un exemple d'un tel carter.

Afin de fixer le carter d'échappement à un support de turbomachine (un pylône par exemple), des chapes sont prévues en saillie de la virole externe.

Le carter d'échappement est donc soumis à des efforts de traction et de compression qui peuvent endommager le carter ainsi que les bras du carter. C'est en particulier à la jonction entre le moyeu et les bras que les contraintes sont les plus importantes et que les efforts sont importants.

Pour permettre au carter de supporter ces contraintes, il est habituel de prévoir des surépaisseurs dans les zones à fortes contraintes ce qui conduit à une augmentation de la masse de la structure.

### PRESENTATION DE L'INVENTION

L'invention propose d'améliorer la résistance aux efforts d'un carter de turbomachine.

A cet effet, l'invention propose, selon un premier aspect, un carter de turbomachine, s'étendant autour d'un axe, ledit carter comprenant :
- un moyeu comprenant une paroi externe et une paroi interne entre lesquelles s'étend un flasque annulaire ;
- une virole externe ;
- une pluralité de bras qui s'étendent chacun entre le moyeu et la virole externe ;
le carter comprenant en outre une pluralité de raidisseurs principaux, chacun étant disposé dans le prolongement d'un bras entre la paroi externe et la paroi interne en saillie du flasque, chaque raidisseur comprenant deux nervures disposées en regard et qui s'écartent l'une de l'autre en s'éloignant de la paroi externe vers la paroi interne.

L'invention, selon le premier aspect, est avantageusement complétée par les caractéristiques suivantes, prises seules ou en une quelconque de leur combinaison techniquement possible.

Chaque nervure comprend une tige disposée dans le prolongement d'un bras.

Les deux nervures de chaque raidisseur principal s'étendent l'une par rapport à l'autre en s'écartant circonférentiellement de part et d'autre d'un bras.

Le carter comprend en outre des raidisseurs secondaires comprenant chacun deux plaques rapportées en vis-à-vis sur les nervures de chaque raidisseur principal en laissant un écart entre elles, ledit écart constituant un jeu adapté pour être consommé en cas de déformation d'une ou des nervures.

Le carter comprend en outre des raidisseurs internes disposés en s'étendant en regard l'un de l'autre dans chacun des bras et s'étendant chacun entre deux parois opposées du bras.

Les raidisseurs internes sont disposés dans la partie du bras qui présente une épaisseur la plus importante selon la direction transversale dudit bras.

Chaque raidisseur interne comprend une tige prolongée par une tête, les têtes desdites tiges étant disposées en vis-à-vis en laissant un écart entre elles, ledit écart constituant un jeu adapté pour être consommé en cas de déformation du bras.

Les têtes disposées en vis-à-vis présentent des formes complémentaires et présentent de préférence une section circulaire ou rectangulaire formant une partie mâle et femelle complémentaires.

Chaque bras présente une direction d'extension principale chaque raidisseur internes de chaque bras s'étendent principalement dans le bras selon la direction d'extension principale du bras.

L'invention propose selon un deuxième aspect une turbomachine comprenant un carter selon le premier aspect de l'invention.

L'invention propose selon un troisième aspect un aéronef comprenant une turbomachine selon le deuxième aspect de l'invention.

La disposition de raidisseurs principaux couplés éventuellement avec des raidisseurs secondaires et/ou internes conduit à un raidissement du carter lorsqu'il est soumis à de fortes contraintes ce qui lui permet de mieux les supporter.

En outre, l'ajout des raidisseurs évite de prévoir des surépaisseurs dans les zones concernées et limite donc l'augmentation de la masse de la structure.

Le carter qui en découle est donc à la fois plus résistant et plus léger qu'un carter connu qui présenterait des surépaisseurs pour la résistance aux contraintes.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
la figure 1 illustre une vue d'ensemble d'un carter d'échappement selon un mode de réalisation de l'invention
la figure 2 illustre un détail d'une partie du carter d'échappement selon un mode de réalisation de l'invention ;
les figures 3 et 4 illustrent un détail d'une nervure d'un carter d'échappement selon un mode de réalisation de l'invention ;
la figure 5 illustre un bras comprenant des nervures internes selon un mode de réalisation de l'invention ;
les figures 6 à 8 illustrent un bras comprenant des nervures internes selon un mode de réalisation de l'invention.

Sur l'ensemble des figures les éléments similaires portent des références identiques.

### DESCRIPTION DETAILLEE

La figure 1 illustre un carter 1 de turbomachine comprenant un moyeu 2 qui s'étend autour d'un axe longitudinal XX'.

Dans ce qui suit on localise les termes « interne », « externe », « radial », « axial » par rapport à cet axe, étant entendu qu'un élément interne est plus proche de l'axe qu'un élément externe.

En revenant à la figure 1, le moyeu 2 comprend une paroi externe 21 et une paroi annulaire interne 22 entre lesquelles s'étend un flasque 23 annulaire.

Des bras 4 radiaux sont disposés de manière circonférentielle entre le moyeu 2 et une virole externe 3 du carter 1. Les bras 4 sont régulièrement répartis autour du moyeu 2.

Des chapes 6 de liaison à un pylône (non représenté) de la turbomachine sont disposées sur la virole externe 3. Sur la figure 1, trois chapes 6 de liaison sont présentes.

En relation avec les figures 2 et 3, pour renforcer le carter au niveau des bras, ce dernier comprend des raidisseurs principaux 5 radiaux qui prolongent chaque bras. Ces raidisseurs principaux 5 sont en particulier disposés à l'intérieur du moyeu 2 et font saillie du flasque 23 annulaire. Comme c'est visible sur la figure 2, chaque raidisseur principal 5 présente une forme générale sensiblement en forme de V.

En particulier, les raidisseurs principaux 5 s'étendent en s'écartant circonférentiellement de part et d'autre de chaque bras 4. A ce titre et de manière avantageuse, chaque raidisseur principal comprend deux nervures 51, 52 en vis-à-vis qui s'étendent en s'écartant depuis une tige 53 en aval qui est directement disposée dans le prolongement d'un bras 4. Les deux nervures 51, 52 sont constituées par des parois qui s'écartent en s'étendant depuis la tige 53 vers le flasque 23 jusqu'à la paroi interne 22.

Comme c'est notamment visible sur la figure 2 3, un côté 51a, 52a de chaque nervure est en contact avec le flasque 23 tandis qu'un autre côté 51b, 52b de chaque nervure est en contact avec la paroi interne 22.

Ces raidisseurs principaux 5 sont disposés régulièrement à l'intérieur du moyeu 2 comme cela est visible sur la figure 1.

Cette disposition des raidisseurs principaux 5 permet de renforcer la tenue mécanique du carter au niveau des bras 4.

De manière complémentaire, en relation avec la figure 4, des raidisseurs secondaires 7 sont rapportés sur les raidisseurs principaux 5 : un raidisseur secondaire 7 par raidisseur principal 5. En particulier, ces raidisseurs secondaires 7 sont formés par deux plaques 71, 72 en vis-à-vis vis rapportées sur les nervures 51, 52 des raidisseurs principaux 5 en laissant un écart entre elles, ledit écart (noté « e » sur la figure) constituant un jeu adapté pour être consommé en cas de déformation des raidisseurs principaux 5. En effet, lorsque les raidisseurs principaux 5 vont se déformer les deux plaques 71, 72 des raidisseurs secondaires 7 vont se rapprocher grâce au jeu et venir en contact. Ce contact a pour effet de reprendre les efforts, de rigidifier globalement le moyeu et d'empêcher de trop fortes déformations à ce niveau.

En complément des raidisseurs principaux et/ou secondaires positionnée dans le moyeu, le carter peut comprendre des raidisseurs internes disposés dans la structure du bras.

Selon un mode de réalisation, illustré sur la figure 5, un raidisseur 8 interne est disposé perpendiculairement à l'axe Y du bras (définissant une direction principale du bras). Un tel raidisseur 8 interne comprend deux nervures internes 81, 82 en vis-à-vis à l'intérieur du bra et disposées avec un écart e' de sorte à constituer un jeu adapté pour être consommé en cas de déformation du bras. En particulier, les nervures 81, 82 s'étendent depuis deux parois 41, 42 opposées du bras 4. Les nervures internes 81, 82 remplissent le bras en laissant le jeu e' au milieu. Les nervures internes 81, 82 sont donc en vis-à-vis. La forme de chaque nervure interne 81, 82 peut être assimilée à une plateforme interne remplissant la section avec une fente en son milieu.

Selon un mode de réalisation illustré sur la figure 6, un raidisseur interne 9, est disposé dans l'axe du bras. Un tel raidisseur 9 comprend deux nervures 91, 92 internes en vis-à-vis sur une partie de la longueur du bras disposées avec un écart entre elles de sorte à constituer un jeu adapté pour être consommé en cas de déformation du bras. En particulier, ces nervures 91, 92 sont disposées sur des parois 41, 42 du bras 4 en vis-à-vis.

Comme illustré sur les figures 7 et 8 ces nervures internes peuvent prendre la forme de tiges 93, 94 pourvues de têtes complémentaires 93a, 93b, 94a, 94b de section circulaire ou carré et de forme complémentaire (une partie male et une partie femelle).

Sur la figure 7, la partie male (en forme de O) est à section sphérique ou cylindrique pleine tandis que la partie femelle (en forme de C) est à section sphérique ou cylindrique comprenant une ouverture pour accueillir la partie male.

Sur la figure 8, la partie male (en forme de T) est à section rectangulaire pleine tandis que la partie femelle (en forme de C) est à section rectangulaire comprenant une ouverture pour accueillir la partie male.

Comme cela est visible sur la figure 7 et 8 ces deux parties sont disposées l'une par rapport à l'autre en laissant un écart dans plusieurs directions afin de constituer un jeu correspondant qui peut être consommé en cas de déformations des bras.

Ces nervures permettent après déformation du bras de venir consommer le jeu existant entre la partie male et la partie femelle et ainsi venir en contact entre les parties 93a et 93b ou entre les parties 94a et 94b. Ce contact a pour effet de reprendre les efforts, de rigidifier globalement le bras et d'empêcher de trop fortes déformations à ce niveau.

En outre, comme c'est visible sur les figures 5, 7 et 8, les raidisseurs internes sont avantageusement disposés dans la partie du bras qui comporte l'épaisseur transversale la plus importante (la direction transversale étant une direction perpendiculaire la direction Y du bras). C'est en effet dans cette zone que des contraintes fortes sont susceptibles d'être appliquées au bras.

De manière complémentaire, les nervures internes ou externes sont obtenues par un procédé de fabrication additive qui permet de prévoir des formes complexes dans des zones difficiles d'accès.

De manière alternative, les nervures internes peuvent être réalisées au cours de la fabrication des bras qui pourraient être en deux parties assemblées ensemble par soudure.

## Revendications

1. Carter (1) de turbomachine, s'étendant autour d'un axe (X), ledit carter (1) comprenant :
- un moyeu (2) comprenant une paroi externe (21) et une paroi interne (22) entre lesquelles s'étend un flasque (23) annulaire ;
- une virole externe (3) ;
- une pluralité de bras (4) qui s'étendent chacun entre le moyeu (2) et la virole externe (3) ;
le carter (1) étant **caractérisé en ce qu'**il comprend en outre une pluralité de raidisseurs principaux (5), chacun étant disposé dans le prolongement d'un bras (4) entre la paroi externe (21) et la paroi interne (22) en saillie du flasque (23), chaque raidisseur principal (5) comprenant deux nervures (51, 52) disposées en regard et qui s'écartent l'une de l'autre en s'éloignant de la paroi externe (21) vers la paroi interne (22).

2. Carter selon la revendication 1, dans lequel chaque nervure (51, 52) comprend une tige (53) disposée dans le prolongement d'un bras (4).

3. Carter selon l'une des revendications précédentes, dans lequel les deux nervures (51, 52) de chaque raidisseur principal (5) s'étendent l'une par rapport à l'autre en s'écartant circonférentiellement de part et d'autre d'un bras (4).

4. Carter selon l'une des revendications précédentes, comprenant en outre des raidisseurs secondaires (7) comprenant chacun deux plaques (71, 72) rapportées en vis-à-vis sur les nervures (51, 52) de chaque raidisseur principal (5) en laissant un écart entre elles, ledit écart constituant un jeu adapté pour être consommé en cas de déformation d'une ou des nervures (51, 52).

5. Carter selon l'une des revendications précédentes, comprenant en outre des raidisseurs internes (8, 9) disposés en s'étendant en regard l'un de l'autre dans chacun des bras (4) et s'étendant chacun entre deux parois (41, 42) opposées du bras (4).

6. Carter selon la revendication 5, dans lequel les raidisseurs internes (8, 9) sont disposés dans la partie du bras (4) qui présente une épaisseur la plus importante selon la direction transversale dudit bras (4).

7. Carter selon l'une des revendications 5 à 6, dans lequel chaque raidisseur interne (9) comprend une tige (91, 92) prolongée par une tête (93a, 93b, 94a, 94b), les têtes desdites tiges étant disposées en vis-à-vis en laissant un écart entre elles, ledit écart constituant un jeu adapté pour être consommé en cas de déformation du bras (4).

8. Carter selon la revendication précédente, dans lequel les têtes (93a, 93b, 94a, 94b) disposées en vis-à-vis présentent des formes complémentaires et présentent de préférence une section circulaire ou rectangulaire formant une partie mâle et femelle complémentaires.

9. Carter selon l'une des revendications 5 à 8, dans lequel chaque bras (4) présente une direction d'extension principale (Y), chaque raidisseur internes (9) de chaque bras (4) s'étendent principalement dans le bras (4) selon la direction d'extension principale (Y) du bras (4).

10. Turbomachine comprenant un carter (1) selon l'une des revendications précédentes.

## Patentansprüche

1. Gehäuse (1) einer Turbomaschine, das sich um eine Achse (X) erstreckt, wobei das Gehäuse (1) umfasst:
- eine Nabe (2) mit einer Außenwand (21) und einer Innenwand (22), zwischen denen sich ein ringförmiger Flansch (23) erstreckt;
- einen Außenring (3);
- eine Vielzahl von Armen (4), die sich jeweils zwischen der Nabe (2) und dem Außenring (3) erstrecken;
wobei das Gehäuse (1) **dadurch gekennzeichnet ist, dass** es ferner eine Vielzahl von Hauptversteifungen (5) umfasst, die jeweils in Verlängerung eines Arms (4) zwischen der Außenwand (21) und der Innenwand (22) vorstehend vom Flansch (23) angeordnet sind, wobei jede Hauptversteifung (5) zwei Rippen (51, 52) umfasst, die einander zugewandt angeordnet sind und sich voneinander abspreizen, indem sie sich von der Außenwand (21) in Richtung der Innenwand (22) entfernen.

2. Gehäuse nach Anspruch 1, wobei jede Rippe (51, 52) einen Schaft (53) umfasst, der in Verlängerung eines Arms (4) angeordnet ist.

3. Gehäuse nach einem der vorhergehenden Ansprüche, wobei sich die beiden Rippen (51, 52) jeder Hauptversteifung (5) relativ zueinander erstrecken, indem sie sich umfangmäßig zu beiden Seiten eines Arms (4) abspreizen.

4. Gehäuse nach einem der vorhergehenden Ansprüche, das ferner sekundäre Versteifungen (7) umfasst, die jeweils zwei Platten (71, 72) umfassen, die gegenüberliegend an den Rippen (51, 52) jeder Hauptversteifung (5) unter Belassung eines Abstands zwischen ihnen angebracht sind, wobei der Abstand ein Spiel bildet, das geeignet ist, im Fall einer Verformung einer oder der Rippen (51, 52) verbraucht zu werden.

5. Gehäuse nach einem der vorhergehenden Ansprüche, das ferner innere Versteifungen (8, 9) umfasst, die so angeordnet sind, dass sie sich in jedem der Arme (4) einander zugewandt erstrecken und sich jeweils zwischen zwei gegenüberliegenden Wänden (41, 42) des Arms (4) erstrecken.

6. Gehäuse nach Anspruch 5, wobei die inneren Versteifungen (8, 9) in dem Teil des Arms (4) angeordnet sind, der gemäß der Querrichtung des Arms (4) eine Dicke aufweist, die am größten ist.

7. Gehäuse nach einem der Ansprüche 5 bis 6, wobei jede innere Versteifung (9) einen Schaft (91, 92) umfasst, der durch einen Kopf (93a, 93b, 94a, 94b) verlängert ist, wobei die Köpfe der Schäfte einander gegenüberliegend angeordnet sind, indem sie einen Abstand zwischen sich lassen, wobei der Abstand ein Spiel bildet, das geeignet ist, im Fall einer Verformung des Arms (4) verbraucht zu werden.

8. Gehäuse nach vorhergehendem Anspruch, wobei die gegenüberliegend angeordneten Köpfe (93a, 93b, 94a, 94b) komplementäre Formen aufweisen und vorzugsweise einen kreisförmigen oder rechteckigen Querschnitt aufweisen, der einen komplementären männlichen und weiblichen Teil bildet.

9. Gehäuse nach einem der Ansprüche 5 bis 8, wobei jeder Arm (4) eine Haupterstreckungsrichtung (Y) aufweist, wobei sich jede innere Versteifung (9) jedes Arms (4) hauptsächlich in dem Arm (4) gemäß der Haupterstreckungsrichtung (Y) des Arms (4) erstreckt.

10. Turbomaschine, die ein Gehäuse (1) nach einem der vorhergehenden Ansprüche umfasst.

## Claims

1. A turbomachine casing (1) extending about an axis (X), said casing (1) comprising:
- a hub (2) comprising an outer wall (21) and an inner wall (22), between which an annular flange (23) extends;
- an outer shell (3);
- a plurality of arms (4) each extending between the hub (2) and the outer shell (3);
the casing (1) further comprising a plurality of main stiffeners (5), each arranged in the extension of an arm (4) between the outer wall (21) and the inner wall (22) protruding from the flange (23), each main stiffener (5) comprising two ribs (51, 52) arranged opposite each other and diverging from each other away from the outer wall (21) towards the inner wall (22).

2. The casing as claimed in claim 1, in which each rib (51, 52) comprises a rod (53) arranged in the extension of an arm (4).

3. The casing according to one of the preceding claims, in which the two ribs (51, 52) of each main stiffener (5) extend circumferentially away from one another on either side of an arm (4).

4. The casing according to one of the preceding claims, further comprising secondary stiffeners (7) each comprising two plates (71, 72) fitted opposite one another on the ribs (51, 52) of each main stiffener (5), leaving a gap between them, said gap constituting a clearance adapted to be consumed in the event of deformation of one or more ribs (51, 52).

5. The casing according to one of the preceding claims, further comprising internal stiffeners (8, 9) arranged facing each other in each of the arms (4) and each extending between two opposite walls (41, 42) of the arm (4).

6. The casing as claimed in claim 5, in which the internal stiffeners (8, 9) are arranged in that part of the arm (4) which is thickest in the transverse direction of said arm (4).

7. The casing according to one of claims 5 to 6, in which each internal stiffener (9) comprises a rod (91, 92) extended by a head (93a, 93b, 94a, 94b), the heads of said rods being arranged opposite each other leaving a gap between them, said gap constituting a clearance adapted to be consumed in the event of deformation of the arm (4).

8. The casing according to the preceding claim, in which the heads (93a, 93b, 94a, 94b) arranged opposite each other have complementary shapes and preferably have a circular or rectangular cross-section forming a complementary male and female part.

9. A The casing according to one of claims 5 to 8, wherein each arm (4) has a main extension direction (Y), each internal stiffener (9) of each arm (4) extending mainly into the arm (4) along the main extension direction (Y) of the arm (4).

10. Turbomachine comprising a casing (1) according to one of the preceding claims.
